# FASCICULE DE BREVET EUROPEEN

(11) **EP 0 165 281 B1**
(45) Date de publication et mention de la délivrance du brevet: **02.03.1988**
(21) Numéro de dépôt: 85900124.0
(22) Date de dépôt: 26.11.1984
(51) Int. Cl.: F15B 11/06

(54) **LIMITEUR DE DEBIT D'AIR COMPRIME**
DRUCKLUFT-DURCHFLUSSBEGRENZER
COMPRESSED AIR FLOW RATE LIMITER

(30) Priorité: 29.11.1983 FR 8319059
(43) Date de publication de la demande: 27.12.1985
(73) Titulaire: Legris-Société Anonyme dite, F-35014 Rennes Cedex (FR)
(72) Inventeur: LEGRIS, André, F-35000 Rennes (FR); LEVENEZ, Yves, F-77530 Vaux Le Penil (FR)
(74) Mandataire: Dubreuil, Annie (FR)
(86) Numéro de dépôt international: FR8400277
(87) Numéro de publication internationale: WO8502446

(56) Documents cités:
- CH-A- 372 931
- GB-A- 968 268
- NL-A- 6 915 281
- US-A- 3 093 159
- US-A- 3 473 571
- US-A- 3 509 968
- US-A- 3 532 119

## Description

La présente invention a pour objet un limiteur de débit d'air comprimé disposé entre un distributeur classique d'air comprimé et un vérin pneumatique.

Pour réduire la vitesse des vérins pneumatiques il est connu d'utiliser des limiteurs de débit qui comportent un passage réduit réglable pour limiter le débit dans un sens et en dérivation sur ce passage réduit, un clapet qui, fermé par la pression dans ce même sens, s'ouvre dans l'autre pour permettre le plein débit. Les limiteurs de débit sont utilisés soit pour limiter le débit d'admission dans la chambre motrice du vérin, soit pour limiter le débit évacué vers l'atmosphère à partir de l'autre chambre en vidange. Le débit d'admission étant seul limité, le démarrage du vérin est très rapide, la chambre à l'échappement se vidant très vite. Cette solution présente l'inconvénient, quand la charge du vérin tend à l'entraîner, de nuire au contrôle de la vitesse qui devient très grande. Lorsque des capteurs à chute de pression sont utilisés, ils peuvent émettre leurs signaux de fin de course prématurément par rapport à la fin de course réelle, en raison de la disparition rapide de la contre-pression d'échappement. Le débit d'échappement étant seul limité, le démarrage des vérins est lent, du fait de l'important volume d'air à évacuer par la restriction et il peut s'accompagner d'à-coups. Des capteurs à chute de pression ont tendance à déliver des signaux de fin de course d'autant plus retardés que la restriction de passage est importante. Le dispositif pour le réglage de la vitesse d'un vérin à double effet est donc constitué d'au moins deux limiteurs de débit soit d'admission soit d'échappement.

Toutefois pour bénéficier des avantages inhérents à chacun des deux procédés, on est parfois amené à monter quatre limiteurs et les réglages deviennent très compliqués. On connaît également des distributeurs hydrauliques dans lesquels le tiroir est auto-piloté et soumis sur ses deux faces à l'action de ressorts. Toutefois, ce dispositif du fait qu'il est utilisé avec des liquides incompressibles comporte des passages qui fournissent des débits et ne permettent pas comme dans la présente demande où il s'agit de gaz compressibles de limiter la vitesse d'un vérin en contrôlant le débit d'air.

Par ailleurs la faible viscosité de l'air engendrerait des phénomènes de vibration inacceptables pour des équilibres entre les deux ressorts.

Enfin, ce dispositif connu ne permet pas un réglage facile de la position du tiroir au moyen de butées mobiles. Le dispositif suivant la présente invention permet d'éliminer les inconvénients liés à l'usage des limiteurs et des dispositifs connus pour régler la vitesse des moyens d'actionnement pneumatiques tels que les vérins.

Conformément à la présente invention, le limiteur de débit d'air comprend un corps présentant un logement cylindrique limité par deux fonds et dans lequel est monté coulissant axialement un organe mobile de révolution dont la course est limitée à chaque extrémité du logement par un organe de butée réglable, ledit corps étant traversé perpendiculairement audit logement cylindrique par deux conduits de passage alimentant le vérin, lesdits conduits de passage débouchant chacun dans une chambre délimitées par le fond, le logement cylindrique et l'organe mobile, ledit organe mobile comportant un moyen d'étanchéité central assurant l'isolement entre les deux chambres délimitées aux deux extrémités du logement bistable, assurant le réglage de l'ouverture des conduits de passage en fonction de la position des organes de butée situés aux deux extrémités du logement, de telle sorte qu'il en résulte un réglage des débits d'air d'alimentation et de purge des deux volumes d'air du vérin à double effet et ce, dans chaque sens de déplacement du piston de vérin.

Le dispositif suivant l'invention permet de régler pour chacun des deux sens de la course, à la fois, le débit d'admission et le débit d'échappement d'air à l'aide d'un réglage unique pour chaque sens. Ce limiteur de débit disposé entre un distributeur d'air comprimé et un vérin pneumatique permet de régler la vitesse du piston d'un vérin dans chaque sens.

Il ne comporte aucun clapet de retour. Pour une valeur de réglage donnée, les sections des orifices de passage offertes aux débits aller et retour peuvent être égales ou inégales ou présenter entre elles un rapport variable,. et dans ce dernier cas on peut utiliser un réglage unique pour les deux alternances permettant de favoriser le passage d'admission au détriment du passage d'échappement, et inversement. Le limiteur de débit suivant l'invention se raccorde par ses deux orifices d'entrée aux deux orifices de sortie d'un distributeur et par ses deux orifices de sortie aux deux orifices d'entrée d'un vérin à double effet.

Avec le dispositif suivant l'invention, du fait que l'on utilise un organe mobile obturateur à l'échappement, l'inversion du mouvement du piston du vérin est fonction d'une différence de pression suffisante entre les chambres du régleur et le démarrage du vérin avec le régleur double est beaucoup plus rapide en réglage pour la purge qu'avec des régleurs classiques.

D'autres caractéristiques et avantages de l'invention seront mieux compris à la lecture de la description qui va suivre de plusieurs modes de réalisation et en se référant aux dessins annexés sur lesquels :
La figure 1 est une vue en coupe axiale d'un limiteur de débit d'air comprimé suivant l'invention relié à un distributeur et à un vérin.
La figure 2 est une même vue d'un limiteur de débit avec un autre mode d'étanchéité de l'organe mobile.
La figure 3 est une vue en coupe d'un autre mode de réalisation d'un organe mobile.
La figure 4 est une vue en coupe axiale d'un limiteur de débit avec un autre mode de réalisation des butées.
La figure 5 est une vue en coupe axiale d'un limiteur de débit comportant un autre mode de réalisation d'un organe mobile.
La figure 6 est une vue en coupe axiale d'un limiteur de débit avec un organe mobile en une seule pièce.
La figure 7 est une vue en coupe suivant la ligne VII-VII de la figure 6.
Les figures 8 à 15 sont des vues en coupe axiale de limiteurs de débit comportant des organes mobiles munis de gorges pour le contrôle des orifices de passage d'air.
La figure 16 est une vue en coupe axiale d'un limiteur de débit comportant un organe mobile à déplacement angulaire et axial.
La figure 17 est une vue de l'une des extrémités du limiteur de débit montrant un flasque de réglage.
La figure 18 est une vue de l'organe mobile et les orifices pour la position médiane du flasque à la figure 17.
Les figures 19 et 20 sont des vues de l'organe mobile en coupe et en élévation pour une position a+ du flasque.
Les figures 21 et 22 sont des vues de l'organe mobile en coupe et en élévation pour une position α du flasque.
Les figures 23 et 24 sont des vues schématiques de montage du limiteur de débit.
La figure 25 est une vue en coupe axiale d'un limiteur de débit avec un moyen de commande de l'organe mobile.
La figure 26 est une vue en coupe suivant la ligne XXVI-XXVI de la figure 25.
La figure 27 est une vue en coupe axiale du limiteur de débit décalée de 90° par rapport à la figure 25.
.La figure 28 est une vue en bout du limiteur de débit représenté à la figure 27.
Les figure 29 à 34 sont des vues de l'organe mobile dans différentes positions pàr rapport au corps.
La figure 35 est une vue en coupe axiale d'un autre mode de réalisation d'un limiteur de débit avec un moyen de manoeuvre de l'organe mobile.
La figure 36 est une vue en coupe suivant la ligne XXXVI-XXXVI de la ligne 35.
Les figures 37 à 39 sont des vues de l'organe mobile dans différentes positions.
La figure 40 est une vue en perspective de l'organe mobile représenté aux figures 37 à 39.
La figure 41 est une vue en coupe axiale d'un limiteur de débit muni de ressorts de rappel.
La figure 42 est une vue en coupe axiale d'un autre mode de réalisation d'un limiteur de débit suivant l'invention.

Aux figures 1 et 2 on a représenté un mode de réalisation d'un limiteur de débit qui est disposé entre un distributeur d'air comprimé 15 et un vérin à double effet 5. Le limiteur de débit comprend un corps 1 présentant un alésage ou logement cylindrique 1a limité par deux fonds et dans lequel est monté coulissant axialement un organe mobile 2 de révolution dont la course est limitée à chaque extrémité du logement par un organe de butée constitué par une vis 3, 4, engagée dans un trou taraudé 32b d'un bouchon 32 obturant les deux extrémités du logement cylindrique 1a, ledit bouchon étant engagé à force dans le logement 1a avec interposition d'un joint d'étanchéité annulaire 32a disposé dans une gorge du bouchon 32.

La tête des vis 3, 4 est engagée dans un trou borgne 32c prévu dans les bouchons 32, avec interposition d'un joint annulaire d'étanchéité 3a, 4a.

Le corps 1 est traversé perpendiculairement au logement 1a par deux conduits de passage 11, 12 et 13, 14 alimentant le vérin 5, ledit conduit 11, 12 débouchant dans une chambre 1 b et ledit conduit 13, 14 débouchant dans une chambre 1c. Les chambres 1 b et 1 c sont délimitées par le bouchon 32, le logement cylindrique 1a et l'organe mobile 2, ledit organe mobile comportant un joint d'étanchéité annulaire central 10, disposé dans une gorge 2g dudit organe mobile et assurant l'isolement entre les deux chambres 1 b et 1c.

L'organe mobile 2 est constitué d'une seule pièce cylindrique (Fig. 1, 2) présentant une cloison centrale 2f, délimitant de chaque côté un évidement 2c, et contre laquelle sont susceptibles de venir en butée les vis 3 et 4 pour limiter la course de l'organe mobile 2.

Le corps 1 du limiteur de débit est relié par ses demi-conduits 11, 13 au vérin 5 et par ses demi-conduits 12, 14 au distributeur d'air comprimé qui est relié à une source P d'air comprimé et à des échappements EA et EB reliés à l'atmosphère.

Lorsque le tiroir du distributeur se trouve dans la position représentée aux figures 1 et 2, il alimente en air comprimé le demi-conduit 12 repoussant ainsi l'organe mobile 2 qui agit comme un piston vers la gauche et alimentant à travers le logement 1 a et le demi-conduit 11 l'un des côtés du vérin 5.

L'organe mobile est en butée contre l'extrémité de la vis 4 qui a été réglée préalablement pour obturer plus ou moins l'orifice de passage correspondant au conduit 13, 14 qui est relié à la chambre du vérin 5 qui se trouve à l'échappement par le distributeur 15. Il en résulte que le débit d'air s'échappant du vérin 5 est réglé par l'orifice. délimité entre le bord circulaire 34 de l'organe mobile et les orifices des demi-conduits 13, 14, la position de l'organe mobile 2 étant déterminé par la position de la vis 4.

En contrôlant le débit de l'air s'échappant par le conduit 13, 14 on contrôle également la vitesse de déplacement du piston 5a dans le vérin 5, puisque cette vitesse est fonction de la résistance opposée par l'air s'échappant du vérin par le conduit 13, 14, dont l'orifice est plus ou moins obturé.

Le régleur de la figure 1 permet le réglage du débit sur l'échappement, l'admission étant grande ouverte et ceci dans chaque sens.

De la même manière la vis 3 est réglée pour obturer plus ou moins les orifices des conduits 11, 12 lorsque l'admission s'effectue par le conduit 13, 14, et que l'organe mobile 2 est repoussé vers la droite.

L'organe mobile 2 bi-stable en butée à droite ou à gauche suivant le cycle du vérin, obture plus ou moins suivant le réglage des vis de butée 3, 4, les orifices de passage des conduits 11, 12 et 13, 14 réglant ainsi les débits d'air de purge dans chaque sens.

A la figure 2 le joint 10 assurant l'étanchéité entre les chambres 1b et 1c est monté dans une gorge 1 ménagée dans le corps et en contact avec la surface extérieure cylindrique de l'organe mobile 2.

Aux figures 3 et 4 on a représenté un autre mode de réalisation de l'organe mobile 2 qui est constitué de deux éléments identiques 2a, 2b ou complémentaires assemblés au moyen d'un rivet 2d ou d'une vis, lesdits éléments délimitant entre eux un logement dans lequel est disposé un joint d'étanchéité 2e disposé autour du rivet 2d. A l'extérieur des deux éléments 2a, 2b et sur leur plan de joint il est prévu une gorge 2g destinée à recevoir un joint d'étanchéité 10.

L'assemblage des éléments 2a, 2b, facilite le passage du joint 10 en regard des conduits de passage 11, 12 et 13, 14, à l'intérieur du logement 1a du corps 1.

Comme représenté à la figure 3 et décrit ci-dessus le corps 1 de la figure 2 peut être réalisé en deux pièces symétriques ou complémentaires.

Dans le mode de réalisation de la figure 4 les vis de butée 3 et 4 sont montées dans les bouchons 32, de telle sorte que leur tête s'étend à l'extérieur. Les vis 3 et 4 sont munies de contre-écrous 3b et 4b empêchant celles-ci de se dévisser sous l'action des vibrations et les bouchons 32 prolongés à l'intérieur du logement 1a comportent des gorges dans lesquelles sont disposés des joints d'étanchéité.3a, 4a, entourant les tiges des vis 3 et 4.

Les bouchons 32 sont emmanchés dans le logement la avec un épaulement 35 et ils sont maintenus par un bord serti 36.

A la figure 5 on a représenté un autre mode de réalisation de l'organe mobile 2 qui comporte dans sa partie cylindrique des trous 6, 6a et 8, 8a situés de chaque côté de la cloison centrale 2f, lesdits trous qui se déplacent en regard des orifices des demi-conduits 11 et 13 dont la section est sensiblement égale à celle des trous 6, 6a et 8, 8a. L'écartement entre les trous 6, 6a et 8, 8a, permet de faire varier la proportion des débits entre la purge et l'alimentation.

Bien entendu l'organe mobile 2 comporte des échancrures 37 pour le passage du fluide vers les demi-conduits 12, 14 et il est immobilisé en rotation afin de maintenir les trous suivant le même axe longitudinal.

Aux figures 6 et 7 on a représenté un autre mode de réalisation du limiteur de débit dans lequel logement la est obturé d'un côté par un bouchon 32 vissé dans le corps 1 et de l'autre côté par une cloison du corps 1. Les vis 3 et 4 sont munies de contre-écrous 3b et 4b présentant un logement circulaire dans lequel est disposé un joint d'étanchéité 3a et 4a.

L'organe mobile 2 est constitué d'un corps cylindrique plein dans lequel sont prévus des canaux 6 et 8 qui viennent obturer plus ou moins les orifices des demi-conduits 11, 12 et 13, 14 suivant le réglage des vis de butée 3 et 4.

L'action du fluide moteur s'exerce sur l'organe mobile à travers des canaux 16, 17 débouchant dans les canaux 6 et 8 et dans les chambres 1a et 1b.

On peut remarquer : a) Que si l'entr'axe des canaux 6-8 est le même que celui des conduits 11-13 et 12-14, dans chaque alternance la valeur des passages d'admission et d'échappement est identique. b) Si l'entr'axe des canaux 6-8 est plus petit que celui des conduits 11-13 et 12-14 dans chaque alternance la valeur du passage d'admission est plus petite que celle du passage d'échappement. c) Si l'entr'axe des canaux 6-8 est plus grand que celui des conduits 11-13 et 12-14, dans chaque alternance la valeur du passage d'admission est plus grande que celle du passage d'échappement.

La figure 8 représente un autre organe mobile 2 dans le corps 1 d'un limiteur de débit. L'organe mobile comporte deux gorges annulaires 2h et 2i, disposées de part et d'autre du joint 10, lesdites gorges étant disposées de telle sorte que l'organe mobile 2 étant dans la position médiane du logement 1a les conduits 11, 12 et 13, 14 sont à leur ouverture maximum. Dans ce dispositif la largeur des gorges 2h, 2i est telle que seul le passage du conduit d'admission 11, 12 est réduit alors que le passage du conduit d'échappement 13-14 reste pleinement ouvert, quel que soit le réglage de la vis de butée 4. Il en est de même pour l'autre alternance.

A la figure 9 on a représenté un autre mode de réalisation de l'organe mobile 2 dans lequel les gorges annulaires 2h et 2i assurent une ouverture maximum des conduits 11, 12 et 13, 14 lorsque l'organe mobile 2 occupe une position médiane dans le logement 1a. Dans la position représentée à la figure 9, la largeur des gorges 2h et 2i est telle que les orifices de passage des conduits d'admission et d'échappement sont réduits simultanément.

Suivant que l'entr'axe des deux gorges 2h, 2i de l'organe mobile et des conduits 11, 12 et 13, 14 est égal ou non, les restrictions des orifices de passage seront pour tout réglage égales ou inégales.

A la figure 10 on a représenté un autre mode de réalisation de l'organe mobile 2, qui comporte deux gorges annulaires 2h, 2i, disposées de telle sorte que l'organe mobile occupant une position médiane dans le logement 1a. les conduits 11, 12 et 13, 14 sont complètement obturés. Dans le mode de réalisation représenté à la figure 10, la largeur des gorges est telle que les deux conduits de passage, 11, 12 et 13, 14 sont partiellement ouverts, comme dans l'exemple précédent, pour tout réglage les sections des orifices de passage sont égales ou inégales suivant leur entr'axe par rapport à celui des conduits.

Cet organe mobile permet la réduction des deux passages dans chaque alternance. A la figure 11 on a représenté un limiteur de débit dans lequel la tête des vis 3 et 4 est disposée dans un trou borgne 32c, des bouchons 32, ledit trou borgne étant fermé par un organe d'obturation 31 qui est emmanché à force et qui est maintenu par un joint 31a engagé dans une gorge 32d, ménagé dans le bouchon 32. Cette disposition permet d'interdire l'accès aux vis 3 et 4 lorsque le réglage est effectué.

La figure 12 représente le même organe mobile qu'à la figure 8 en butée sur la vis 4 et dans ce cas seul le conduit 11, 12 correspondant à l'admission représente une section réduite, et de ce fait la vitesse du piston du vérin 5 est réglée par cette seule restriction.

La figure 13 représente le même organe mobile que précédemment en butée sur la vis 4 qui a été reculée par rapport à sa position de la figure 12. La section de passage du conduit d'admission 11, 12 est maintenant totalement fermée tandis que la section de passage du conduit d'échappement 13, 14 est totalement ouverte. La vitesse du piston du vérin est nulle.

La figure 14 représente le même organe mobile 2 sur la vis de butée 4 qui a été reculée par rapport à la position de la figure 13. Cette plus grande liberté de course donnée au coulisseau provoque à la fois les fermetures partielles dans les proportions variables suivant le réglage de la vis des conduits 11, 12 et 13, 14.

La figure 15 représente l'organe mobile 2 en butée sur la vis 4 qui a été reculée au maximum permettant la course totale de l'organe mobile. Dans cette position le piston du vérin 5 s'arrête par la fermeture totale du conduit d'échappement 13, 14.

Ce dispositif permet donc par le simple réglage des vis 3 et 4 de choisir de façon progressive et continue le mode de réglage de la vitesse du piston du vérin dans chacune des alternances.

Aux figures 16 à 21 on a représenté un autre mode de réalisation d'un limiteur de débit dans lequel l'organe mobile 2 présente des trous 6, 6a et 8, 8a qui sont préalablement percés sur une même génératrice d'un diamètre β. Ensuite les trous 8 et 6a sont agrandis angulairement d'une valeur positive a par rapport à l'axe commun de perçage p (fig. 19) et les trous 8a, et 6 sont agrandis angulairement d'une valeur négative α par rapport à ce même axe 13 (fig. 21).

A l'une des extrémités du corps 1 est monté pivotant un flasque 48 qui présente des lumières 38, 39, dans lesquelles sont engagées des vis 28, 29 fixées dans le corps 1, ledit flasque 48 pouvant pivoter suivant l'axe de l'organe mobile 2 sur le corps 1 suivant les angles a+ et a-, et être bloqué dans la position choisie au moyen des vis 28, 29.

Par ailleurs le flasque 48 comporte un doigt 27 qui est monté coulissant dans un trou 40 de l'organe mobile 2 afin d'entraîner en rotation ce dernier lorsqu'on agit sur le flasque 48.

Dans la position médiane du flasque 48 indiquée à la figure 17, l'organe mobile 2 occupe, en rotation une position telle que l'axe p est confondu avec les axes des demi-conduits 11 et 13. La figure 18 montre dans ces conditions la position du trou 8a, et du demi-conduit 13 ainsi que celle du trou 6a et de l'orifice 11, ces positions . étant déterminées longitudinalement par le réglage de la vis de butée 4, les passages d'admission et d'échappement étant alors égaux. Une rotation du flasque 48 d'un angle a+ entraîne au moyen du doigt 27 l'organe mobile 2. Pour le même réglage de la vis 4 il est montré à la figure 20 qu'il y a prépondérance du passage d'échappement 13-8a sur le passage d'admission 6a-11.

Une rotation du flasque 48 et de l'organe mobile 2 d'un angle a- provoque comme représenté à la figure 22 une inversion de la prépondérance. La forme géométrique des trous dans l'organe mobile 2 peut être quelconque et différente de la section circulaire pour une meilleure progressivité du réglage de l'ouverture des passages. Les limiteurs de débit décrits ci-dessus présentent la forme d'un raccord double qui est réversible quant à l'orientation de ses branchements avec un distributeur et un vérin.

A la figure 23 on a représenté des corps de limiteurs disposés suivant quatre positions dans lesquelles les branchements sont parallèles. Alors qu'à la figure 24 on a représenté les corps de limiteurs disposés suivant quatre positions dont les branchements sont croisés.

Aux figures 25, 26, 27, 28 on a représenté un limiteur de débit comportant un organe mobile 2 du type représenté à la figure 1 et dans lequel sont prévus des trous oblongs 8b, 8c et 6b, 6c, les centres géométriques des trous 8b, 8c situés du même côté par rapport au joint 10 sont diamétralement opposés, de même que pour les trous 6b, 6c situés de l'autre côté du joint 10. Les centres géométriques des trous 8b et 6b sont sur une même génératrice et par conséquent les trous 8c et 6c sont sur la génératrice diamétralement opposée. Ces trous oblongs s'étendent suivant un axe formant avec leur génératrice un angle positif pour les trous 8b, 8c et un angle négatif pour les trous 6b et 6c.

Là distance entre les centres géométriques des trous 8b, 8c et 6b, 6c est égale à l'entr'axe des conduits 11, 12 et 13, 14. Le logement 1a est obturé à l'une de ses extrémités par un bouchon 32 et à l'autre extrémité par un bouchon 26 qui comporte à l'une de ses extrémités un ergot 46 perpendiculaire à son axe qui est engagé dans une rainure 47 ménagée dans l'organe mobile 2, sur une génératrice différente de celle des trous et ouverte à l'une de ses extrémités. Le bouchon 26 présente un élément externe 26b en forme de six pans pour l'entraînement en rotation du bouchon et par suite de l'organe mobile 2, au moyen de l'ergot 46 engagé dans la rainure 47 de l'organe mobile. Cette disposition permet de maintenir l'organe mobile 2 dans une position angulaire déterminée, sans empêcher son déplacement longitudinal.

A la figure 29 l'organe mobile 2 est représenté dans une position angulaire neutre et en appui contre la vis de butée 4, alors qu'à la figure 30, il est en appui contre la vis de butée 3. Dans ce cas, les orifices de passage sont égaux. Avec le même réglage des vis 3 et 4 on a représenté aux figures 31 et 32, l'organe mobile 2 qui a été déplacé en rotation d'un angle a+ et pour les deux alternances à gauche et à droite, il y a priorité au débit d'admission sur celui d'échappement.

Avec le même réglage des vis 3 et 4 on a représenté aux figures 33 et 34, l'organe mobile 2 qui a été déplacé en rotation d'un angle a- et pour les deux alternances à gauche et à droite, il y a priorité au débit d'échappement sur celui d'admission.

Un autre mode de réalisation d'un limiteur de débit représenté aux figures 35 à 40 comprend comme dans l'exemple précédent un bouchon rotatif 26a, qui est prolongé d'un côté par une partie de section hexagonale 26c, engagée dans un trou 41, de section correspondante prévu à l'une des extrémités de l'organe mobile 2 de telle sorte que ce dernier peut être entraîné en rotation et en translation axiale.

A l'autre extrémité le bouchon 26a est prolongé extérieurement par une partie 26b, en forme de six pans pour l'entraînement du bouchon 26a (fig. 35-36 et 40).

L'organe mobile 2 représenté à la figure 40 comporte de chaque côté du joint d'étanchéité 10 deux gorges 8d, et 6d qui sont prolongées par deux rainures longitudinales s'étendant dans des sens opposés, les rainures 8e et 8f correspondant à la gorge 8d et les rainures 6e et 6f correspondant à la gorge 6d. Les rainures 8e et 8f, sont situées sur une même génératrice différente de celle mentionnée ci-dessus. Par rapport à une génératrice moyenne les axes de ces rainures sont décalées d'un angle a+ et a-. La largeur des rainures est sensiblement égale à celle du diamètre des conduits de passage 11,12 et 13,14 à leur sortie dans le logement 1a de l'organe mobile et la distance qui les sépare sur le cercle est aussi égale à ce diamètre.

La figure 37 représente l'organe mobile en butée sur la vis 4 qui règle la vitesse de rentrée de la tige du vérin 5. Dans la position angulaire neutre représentée, les valeurs des orifices de passage des débits aller et retour sont égales.

A la figure 38 pour un même réglage de la vis 4, l'organe mobile 2 a subi une rotation d'un angle a+ et seul le débit de retour est réduit.

A la figure 39 pour un même réglage de la vis 4, l'organe mobile 2 a subi une rotation d'un angle a- et seul le débit aller est réduit.

A la figure 41 on a représenté un limiteur de débit qui est identique à celui de la figure 6 mais qui comporte deux ressorts de rappel 22, 23 qui agissent des deux côtés de l'organe mobile 2. Les ressorts 22, 23 qui sont très faibles n'ont aucune influence pendant les cycles de pression sur l'organe mobile 2 ; toutefois lorsque le dispositif est à l'arrêt sous fluide sous pression, ils permettent la manoeuvre manuelle du vérin notamment dans le cas d'un accident.

A la figure 42 on a représenté une variante de réalisation d'un limiteur de débit dans lequel le logement 1a comporte deux organes d'étranglement 33 comportant un orifice présentant des doubles cônes 8 et 7 qui coopèrent avec des parties côniques 42, 43 et 42a, 43a de l'organe mobile 2 et règlent les passages et donc les débits. Les deux chambres 1 b, et 1 c, sont isolées par le joint 10 monté sur la partie centrale de l'organe mobile.

Les organes d'étranglement 33 sont disposés respectivement entre les orifices des demi-conduits 11 et 12 et entre les orifices des demi-conduits 13 et 14.

Les bouchons 32 présentent chacun un trou borgne 44 dans lequel est montée chaque extrémité 45 de l'organe mobile pour le guidage de celui-ci.

## Revendications

1. Limiteur de débit d'air comprimé disposé entre un distributeur classique d'air comprimé (15) et un vérin pneumatique (5), afin de régler la vitesse d'un piston (5a) de vérin dans chaque sens, caractérisé en ce qu'il comprend un corps (1) présentant un logement cylindrique (1a) limité par deux fonds (32) et dans lequel est monté coulissant axialement un organe mobile de révolution (2) dont la course est limitée à chaque extrémité du logement par un organe de butée réglable (3, 4), ledit corps 1 étant traversé perpendiculairement audit logement cylindrique 1a par deux conduits de passage (11, 12 et 13, 14), alimentant le vérin (5), lesdits conduits de passage (11, 12 et 13, 14) débouchant chacun dans une chambre (1b, 1c) délimitées par le fond, le logement cylindrique (1a) et l'organe mobile (2), ledit organe mobile (2) comportant un moyen d'étanchéité central (10) assurant l'isolement entre les deux chambres (1 b, 1c) délimitées aux deux extrémités du logement cylindrique (1a), ledit organe mobile (2), bistable assurantle réglage de l'ouverture des conduits de passage (11, 12 et 13, 14) en fonction de la position des organes de butée (3, 4) situés aux deux extrémités du logement, de telle sorte qu'il en résulte un réglage des débits d'air d'alimentation et de purge des deux volumes d'air du vérin (5) à double effet et ce, dans chaque sens de déplacement du piston de vérin.

2. Limiteur de débit suivant la revendication 1, caractérisé en ce que le corps (1) est constitué d'au moins deux pièces.

3. Limiteur de débit suivant la revendication 1, caractérisé en ce que le réglage de la course de l'organe mobile (2) est réalisé par des vis de butée (3, 4) munies d'un joint d'étanchéité annulaire (3a et 4a).

4. Limiteur de débit suivant la revendication 3, caractérisé en ce que les vis de butée (3. 4) sont immobilisées contre les vibrations au moyen de contre-écrous (3b et 4b).

5. Limiteur de débit suivant la revendication 1, caractérisé en ce que l'organe mobile (2) muni d'un joint d'étanchéité annulaire (10) constitue un piston soumis à la force motrice du fluide sous pression dirigé alternativement sur les deux faces opposées de l'organe mobile, du fait que l'une des chambres 1 b, 1 c est sous pression et l'autre chambre (1c, 1 b) sous pression en purge d'air, à pression dégressive.

6. Limiteur de débit suivant la revendication 1, caractérisé' en ce que l'organe mobile (2) est constitué d'une seule pièce cylindrique évidée (2c), comportant une cloison centrale (2f) et une gorge annulaire (2g) dans laquelle est disposé un joint d'étanchéité (10), isolant les deux chambres séparées (1 et 1c).

7. Limiteur de débit suivant la revendication 1, caractérisé en ce que l'organe mobile (2) est constitué de deux éléments identiques (2a et 2b) ou complémentaires assemblés au moyen d'un rivet ou d'une vis (2d), lesdits éléments délimitant entre eux un logement dans lequel est disposé un joint d'étanchéité (2e), disposé autour du rivet ou de la vis, ledit assemblage des éléments facilitant le passage du joint (10) en regard des conduits de passage (13), (14 et 11, 12) à l'intérieur du logement (1a) du corps (1).

8. Limiteur de débit suivant la revendication 1, caractérisé en ce que l'organe mobile (2) est constitué d'une seule pièce cylindrique évidée (2c), comportant une cloison centrale (2f), et l'étanchéité est assurée sur son diamètre extérieur par un joint annulaire (10) disposé dans une gorge 1d du corps (1).

9. Limiteur de débit suivant la revendication 1, caractérisé en ce que l'organe mobile (2) obture plus ou moins suivant le réglage des butées (3, 4), les conduits de passage (11, 12 et 13, 14) par son bord circulaire (34) qui se déplace en regard des orifices de passage, la longueur de la partie cylindrique dudit organe par rapport à la distance entre les conduits de passage (11, 12 et 13, 14) permettant de régler l'alimentation par rapport à la purge ou de freiner le débit uniquement sur la purge du vérin.

10. Limiteur de débit suivant la revendication 1, caractérisé en ce que l'organe mobile (2) présente dans sa paroi cylindrique située de chaque côté de la cloison centrale (2f), au moins un trou (6, 8) de section sensiblement égale à celle des orifices des conduits de passage (11, 12 et 13, 14), l'écartement des trous de l'organe mobile (2) permettant de faire varier la proportion des débits entre la purge et l'alimentation, ledit organe mobile (2) étant immobilisé en rotation.

11. Limiteur de débit suivant la revendication 1, caractérisé en ce que l'organe mobile (2) comporte sur sa partie cylindrique deux gorges (2h, 2i), dont l'une (2h) correspond à l'une des chambres (1c), et dont l'autre (2i), correspond à l'autre chambre 1b, les largeurs desdites gorges (2h, 2i) et leur écartement entre elles permettant suivant leurs valeurs de faire varier les débits d'alimentation et de purge en privilégiant la purge ou l'alimentation.

12. Limiteur de débit suivant la revendication 1, caractérisé en ce que l'organe mobile (2) comporte dans sa partie cylindrique des rainures oblongues (8e et 6e), rectilignes débouchant dans des gorges (8d, 6d) avec des rainures de circulation (8f et 6f), ledit organe mobile (2) étant susceptible en dehors de son mouvement axial limité par les butées, d'être entraîné en rotation par un organe de manoeuvre (26a) présentant un six pans mâle monté coulissant dans un logement (41), de forme correspondante prévu à l'une des extrémités de l'organe mobile (2).

13. Limiteur de débit suivant la revendication 1, caractérisé en ce que l'organe mobile (2) comporte dans sa partie cylindrique des lumières oblongues (8b, 6b et 8c, 6c), incliriées par rapport à l'axe de l'organe mobile, ledit organe mobile (2) étant susceptible en dehors de son mouvement axial, d'être entraîné en rotation par un organe de manoeuvre comportant un ergot (46) monté coulissant dans une rainure (47) de l'organe mobile (2), permettant la rotation de ce dernier et son déplacement axial.

14. Limiteur de débit suivant la revendication 1, caractérisé en ce que l'organe mobile (2) présente des orifices oblongs (8, 8a) et il est susceptible en dehors de son mouvement axial, d'être entraîné en rotation par un organe de manoeuvre constitué d'un flasque (48) présentant un ergot (27) monté coulissant dans un trou (40) prévu dans l'organe mobile (2), ledit flasque (48) étant monté sur le corps 1 par des vis (28, 29) engagées dans des lumières (38, 39) prévues dans le flasque (48) et permettant son déplacement angulaire.

15. Limiteur de débit suivant la revendication 1, caractérisé en ce que les vis de réglage (3, 4) de la course de l'organe mobile (2) ont leur tête noyée dans un trou (32c), cylindrique prévu dans un bouchon (32), fixé à au moins l'une des extrémités du logement (1a) prévu dans le corps 1, ladite tête de la vis présentant une gorge dans laquelle est engagé un joint d'étanchéité (3a, 4a), assurant également le freinage en rotation de la vis sous l'action des vibrations.

16. Limiteur de débit suivant les revendications 1 et 15, caractérisé en ce que les trous cylindriques (32c), recevant les têtes de vis (3, 4) sont susceptibles de recevoir des organes d'obturation (31) munis d'un joint d'étanchéité (31a), qui est engagé dans une gorge (32d) des bouchons (32).

17. Limiteur de débit suivant la revendication 1, caractérisé en ce que le logement cylindrique (1a) prévu dans le corps (1) est fermé à l'une de ses extrémités par un bouchon (32), et à l'autre extrémité par une cloison ménagée dans le corps (1

18. Limiteur de débit suivant la revendication 1, caractérisé en ce que le logement cylindrique (1a) prévu dans le corps (1), est fermé à ses deux extrémités par des bouchons (32) identiques soit emmanchés à force dans le logement (1c), soit emmanchés en butée dans un logement court épaulé, soit emmanchés en butée et sertis, soit vissés sur le corps (1), lesdits bouchons (32) comportant un joint d'étanchéité (32a), disposé entre ces derniers et le corps (1).

19. Limiteur de débit suivant la revendication 1, caractérisé en ce que dans le logement cylindrique (1a), sont emmanchés à force deux organes d'étranglement (33) dont l'orifice présente deux cônes (7, 8) qui coopèrent avec deux cônes (42, 43) prévus sur l'organe mobile (2) réglant ainsi les orifices de passage et les débits des deux chambres (1 b et 1 c), ledit organe mobile (2) présentant à ses deux extrémités des organes de guidage engagés dans des trous prévus dans les bouchons (32).

20. Limiteur de débit suivant la revendication 1, caractérisé en ce que l'organe mobile (2) qui est bi-stable sous l'action de la pression motrice est soumis également à ses deux extrémités à l'action de deux ressorts de rappel (22, 23) très faibles sans influence sur les cycles de pression, et qui ramènent l'organe mobile (2) en position centrale, assurant ainsi le passage vers les orifices du vérin lorsque le dispositif est arrêté et sans pression, permettant ainsi la manoeuvre manuelle du vérin.

## Claims

1. Compressed air flow rate limiter situated between a conventional compressed air distributor (15) and a pneumatic ram (5), for the purpose of controlling the speed of a ram piston (5a) in each direction, characterised in that it comprises a body (1) incorporating a cylindrical bore (1a) delimited by two bases (32) and wherein is installed in an axially slidable manner a movable element of revolution (2) of which the displacement is delimited at each extremity of the bore by means of an adjustable stop element (3, 4), the said body (1) being traversed at right angles to the said cylindrical bore (1a) by two passage ducts (11, 12 and 13, 14) which supply the ram (5), the said passage ducts (11, 12 and 13, 14) each leading into a chamber (1b, 1c) delimited by the base, the cylindrical bore (1a) and the movable element (2), the said movable element (2) comprising a central sealing device (10) assuring separation between the two chambers (1 b, 1 c) delimited at the two extremities of the cylindrical bore (1a), the said movable bistable element (2) effecting the adjustment of the aperture of the passage ducts (11, 12 and 13, 14) as a function of the position of the stop elements (3, 4) situated at the two extremities of the bore, in such a manner that this results in a regulation of the supply and outlet airflows of the two air volumes of the ram (5) of the double-acting type and this in each direction of displacement of the ram piston.

2. Flow rate limiter according to claim 1, characterised in that the body (1) comprises at least two members.

3. Flow rate limiter according to claim 1, characterised in that the setting of the stroke of the movable element (2) is performed by means of stop screws (3, 4) provided with an annular sealing joint (3a and 4a).

4. Flow rate limiter according to claim 3, characterised in that the stop screws (3, 4) are secured against vibration by means of lock nuts (3b and 4b).

5. Flow rate limiter according to claim 1, characterised in that the movable element (2) provided with an annular sealing joint (10) forms a piston exposed to the motive force of the fluid under pressure directed alternately against the two opposed surfaces of the movable element, since one of the chambers 1b, 1c is under pressure and the other chamber (1c, 1b) is under decreasing air venting pressure.

6. Flow rate limiter according to claim 1, characterised in that the movable element (2) comprises a single recessed cylindrical unit (2c), comprising a central partition (2f) and an annular groove (2g) wherein is situated a sealing joint (10) separating the two individual chambers (1 and 1c).

7. Flow rate limiter according to claim 1, characterised in that the movable element (2) comprises two identical or complementary elements (2a, 2b), assembled by means of a rivet or screw (2d), the said elements between them delimiting a recess in which is situated a sealing joint (2e) arranged around the rivet or the screw, the said assembly of elements facilitating the passing of the joint (10) in front of the passage ducts (13, 14 and 11, 12) within the bore (1a) of the body (1).

8. Flow rate limiter according to claim 1, characterised in that the movable element (2) is formed by a single recessed unit (2c) incorporating a central partition (2f) and that sealing is assured on its external diameter by an annular joint (10) situated in a groove (1 d) of the barrel (1).

9. Flow rate limiter according to claim 1, characterised in that the movable element (2) causes a greater or lesser degree of obstruction of the passage ducts (11, 12 and 13, 14) as a function of the setting of the stops (3, 4) by means of its circular rim (34) which is dislaced in alignment with the passage orifices, the length of the cylindrical portion of the said element with respect to the distance between the passage ducts (11, 12 and 13, 14) making it possible to control the supply with respect to the venting or to decelerate the flow rate solely on the venting of the ram.

10. Flow rate limiter according to claim 1 characterised in that the movable element (2) comprises in its cylindrical surface situated at either side of the central partition (2f), at least on the hole (6, 8) having a cross-section substantially equal to that of the orifices of the passage ducts (11, 12 and 13, 14), the spacing of the holes of the movable element making it possible to cause a variation of the proportion of the flow rates between the venting and feedsides, the said movable element (2) being immobilised in rotation.

11. Flow rate limiter according to claim 1, characterised in that the movable element (2) comprises two grooves (2h, 2i) on its cylindrical part, of which the one (2h) corresponds to one of the chambers (1c) and of which the other (2i) corresponds to the other chamber (1 b), the widths of the said grooves (2h, 2i) and their mutual spacing making it possible as a function of their values to effect variation of the feed and discharge flow rates whilst favouring the discharge or the feed.

12. Flow rate limiter according to claim 1, characterised in that the movable element (2) comprises, in its cylindrical part, elongated rectilinear grooves (8e and 6e) leading into grooves (8d, 6d) with circulation grooves (8f and 6f), the said movable element (2) being able besides its axial movement limited by the stops to be entrained in rotation by means of an operating element (26a) having six external flats slidably installed in a recess (41) of corresponding shape situated at the one extremity of the movable element (2).

13. Flow rate limiter according to claim 1, characterised in that the movable element (2) comprises elongated ports (8b, 6b and 8c, 6c) in its cylindrical part, which are inclined with respect to the axis of the movable element, the said movable element (2) being able besides its axial displacement to be entrained in rotation by means of an operating device comprising a pin (46) slidably installed in a groove (47) of the movable element (2) permitting rotation of this latter and its axial displacement.

14. Flow rate limiter according to claim 1, characterised in that the movable element (2) comprises elongated orifices (8, 8a) and, apart from its axial displacement, is able to be entrained in rotation by means of an operating element formed by an operating plate (48) comprising a pin (27) slidably installed in a hole (40) formed in the movable element (2), the said place (48) being installed on the barrel 1 by means of screws (28, 29) engaged in openings (38, 39) provided in the plate (48) and allowing its angular displacement.

15. Flow rate limiter according to claim 1, characterised in that the screws (3, 4) for setting the stroke of the movable element (2) have their heads engaged in a cylindrical hole (32c) formed in a plug (32) secured to at least one of the extremities of the bore (1a) provided in the body 1, the said head of the screw having a groove wherein is engaged a sealing joint (3, 4a) equally assuring locking of the screw against rotation under the action of vibrations.

16. Flow rate limiter according to claims 1 and 15, characterised in that the cylindrical holes (32c) receiving the screw heads (3, 4) are able to receive closure elements (31) provided with a sealing joint (31 a) which is engaged in a groove (32d) of the plugs (32).

17. Flow rate limiter according to claim 1, characterised in that the cylindrical bore (1a) provided in the body (1) is closed off at one of its extremities by a plug (32) and at the other extremi- . ty by a partition formed in the body (1).

18. Flow rate limiter according to claim 1, characterised in that the cylindrical bore (1a) formed in the body (1) is closed off at both of its extremities by means of identical plugs (32) which are either engaged by a force fit in the bore (1a), or inserted into abutement within a short stepped recess, or engaged into abutement and secured by swaging over, or screwed to the body (1), the said plugs (32) comprising a sealing joint (32a) disposed between these latter and the barrel (1).

19. Flow rate limiter according to claim 1, characterised in that the cylindrical bore (1a) has engaged in it within a force fit two restrictor elements (33) of which the orifice presents two tapers (7, 8) which co-operate with two tapers (42, 43) formed on the movable element (2) thereby controlling the passage orifices and the flow rates of the two chambers (1 b and 1 c), the said movable element having guiding elements situated at its two extremities which are engaged in holes provided in the plugs (32).

20. Flow rate limiter according to claim 1, characterised in that the movable element (2) which is bistable under the action of the motive force is equally exposed at both of its extremities to the action of two return springs (22, 23) which are very weak and have no effect on the pressure cycles, and which return the movable element (2) to the central position, thus assuring a passage towards the orifices of the ram when the device is stopped and pressureless, thus allowing manual operation of the ram.

## Patentansprüche

1. Druckluft-Durchflußbegrenzer zwischen einem herkömmlichen Druckluftverteiler (15) und einem pneumatischen Arbeitszylinder (5) zur Steuerung der Geschwindigkeit eines Zylinderkolbens (5a) in jeder Richtung, dadurch gekennzeichnet, daß er einen Körper (1 ) mit einer zylindrischen Aufnahme (1a) enthält, die von zwei Endstücken (32) begrenzt wird und in der ein bewegliches. Umdrehungsorgan (2) axial verschiebbar gelagert ist, dessen Lauf an jedem Ende der Aufnahme durch ein einstellbares Anschlagorgan (3, 4) begrenzt wird, wobei der Körper 1 senkrecht zur zylindrischen Aufnahme 1a von zwei Durchgangsleitungen (11, 12 und 13, 14) durchquert wird, die den Arbeitszylinder (5) versorgen, wobei sich die Durchgangsleitungen (11, 12 und 13, 14) je in eine Kammer (1 b, 1 c), die vom Endstück, der zylindrischen Aufnahme (1a) und dem beweglichen Organ (2) begrenzt wird, öffnen, wobei weiterhin das bewegliche Organ (2) ein zentrales Dichtmittel (10) enthält, das die Trennung zwischen den beiden an den beiden Enden der zylindrischen Aufnahme (1a) begrenzten Kammern (1 b, 1c) gewährleistet, wobei das bewegliche, bistabile Organ (2) die Öffnungssteuerung der Durchgangsleitungen (11, 12 und 13, 14) in Abhängigkeit der Stellung der sich an den beiden Enden der Aufnahme befindlichen Anschlagorgane (3, 4) so bewirkt, daß eine Durchflußsteuerung der Einlaß- und Auslaßluft der beiden Luftvolumen des doppeltwirkenden Arbeitszylinders (5) erreicht wird, und das in jeder Bewegungsrichtung des Kolbens des Zylinders.

2. Durchflußbegrenzer nach Anspruch 1, dadurch gekennzeichnet, daß der Körper (1) aus mindestens zwei Teilen besteht.

3. Durchflußbegrenzer nach Anspruch 1, dadurch gekennzeichnet, daß die Steuerung des Laufs des beweglichen Organs (2) durch Anschlagschrauben (3, 4) mit je einer ringförmigen Dichtung (3a und 4a) bewirkt wird.

4. Durchflußbegrenzer nach Anspruch 3, dadurch gekennzeichnet, daß die Anschlagschrauben (3, 4) gegen Vibrationen durch Gegenmuttern (3b und 4b) gesichert sind.

5. Durchflußbegrenzer nach Anspruch 1, dadurch gekennzeichnet, daß das mit einer ringförmigen Dichtung (10) versehene bewegliche Organ (2) einen Kolben bildet, der der Triebkraft des unter Druck stehenden Fluids unterworfen ist, das abwechselnd auf die beiden gegenüberliegenden Seiten des beweglichen Organs gerichtet wird, indem die eine der Kammern 1b, 1c unter Druck und die andere Kammer (1c, 1b) unter Auslaßdruck, bei abnehmendem Druck, steht.

6. Durchflußbegrenzer nach Anspruch 1, dadurch gekennzeichnet, daß das bewegliche Organ (2) aus einem einzigen, hohlen, zylindrischen Stück (2c) besteht, das eine Mittelwand (2f) und eine ringförmige Nut (2g) enthält, in der eine Dichtung (10) liegt, die die beiden getrennten Kammern (1b und 1c) isoliert.

7. Durchflußbegrenzer nach Anspruch 1, dadurch gekennzeichnet, daß das bewegliche Organ (2) aus zwei gleichen oder komplementären Elementen (2a, 2b) besteht, die mittels eines Niets oder einer Schraube (2d) zusammengesetzt sind, wobei die Elemente zwischen sich eine Aufnahme begrenzen, in der eine Dichtung (2e) um den Niet oder die Schraube herum angebracht ist, wobei dieser Aufbau der Elemente die Vorbeibewegung der Dichtung (10) an den beiden Durchgangsleitungen (13, 14 und 11, 12) im Inneren der Aufnahme (1a) des Körpers (1) erleichtert.

8. Durchflußbegrenzer nach Anspruch 1, dadurch gekennzeichnet, daß das bewegliche Organ (2) aus einem einzigen zylindrischen, hohlen Stück (2c) mit einer Mittelwand (2f) besteht und daß die Dichtheit auf seinem Außendurchmesser durch eine Ringdichtung (10), die in einer Nut (1d) des Körpers (1) sitzt, bewirkt wird.

9. Durchflußbegrenzer nach Anspruch 1, dadurch gekennzeichnet, daß das bewegliche Organ (2), je nach Einstellung der Anschläge (3, 4), die Durchgangsleitungen (11, 12 und 13, 14) durch seinen kreisförmigen Rand (34) mehr oder weniger abschließt, der sich bezüglich der Durchgangsöffnungen bewegt, wobei es die Länge des zylindrischen Teils des Organs bezüglich dem Abstand zwischen den Durchgangsleitungen (11, 12 und 13, 14) erlaubt, den Einlaßvorgang bezüglich des Auslaßvorgangs zu steuern oder den Durchfluß nur beim Auslaßvorgang des Arbeitszylinders zu bremsen.

10. Durchflüßbegrenzer nach Anspruch 1, dadurch gekennzeichnet, daß das bewegliche Organ (2) in seiner zylindrischen Wand auf jeder Seite der Mittelwand (2f) mindestens ein Loch (6, 8) mit einem Querschnitt aufweist, der demjenigen der Öffnungen der Durchgangsleitungen (11, 12 und 13, 14) im wesentlichen gleich ist, wobei es der Abstand der Löcher des beweglichen Organs (2) erlaubt, das Durchflußverhältnis zwischen Auslassen und Einlassen zu verändern, und wobei das bewegliche Organ (2) nicht drehbar ist.

11. Durchflußbegrenzer nach Anspruch 1, dadurch gekennzeichnet, daß das bewegliche Organ (2) auf seinem zylindrischen Teil zwei Nuten (2h, 2i) enthält, deren eine (2h) der einen Kammer (1 c) und deren andere (2i) der anderen Kammer (1b) entspricht, wobei es die Breiten der Nuten (2h, 2i) und ihr Abstand zueinander erlauben, je nach ihren Werten den Einlaß- oder Auslaßdurchfluß zu verändern, wobei der Einlaß oder der Auslaß bevorzugt wird.

12. Durchflußbegrenzer nach Anspruch 1, dadurch gekennzeichnet, daß das bewegliche Organ (2) in seinem zylindrischen Teil längliche, geradlinige Kanäle (8e und 6e) enthält, die sich auf die Nuten (8d, 6d) mit Strömungsrillen (8f und 6f) hin öffnen, wobei das bewegliche Organ (2) außer seiner von den Anschlägen begrenzten axialen Bewegung auch geeignet ist, zur Drehbewegung angetrieben zu werden durch ein Betätigungsorgan (26a) mit einem Außen-Sechskant, der verschiebbar in eine Aufnahme (41) entsprechender Form angebracht ist, die an einem der Enden des beweglichen Organs (2) vorgesehen ist.

13. Durchflußbegrenzer nach Anspruch 1, dadurch gekennzeichnet, daß das bewegliche Organ (2) in seinem zylindrischen Teil längliche, zur Achse des beweglichen Organs geneigte Schlitze (8b, 6b und 8c, 6c) enthält, wobei das bewegliche Organ geeignet ist, außer seiner Axialbewegung zur Rotation durch ein Betätigungsorgan angetrieben zu werden, das einen Nocken (46), der verschiebbar in einer Kerbe (47) des beweglichen Organs (2) angebracht ist, enthält und die Rotation des letzteren wie seine axiale Bewegung ermöglicht.

14. Durchflußbegrenzer nach Anspruch 1, da₋ durch gekennzeichnet, daß das bewegliche Organ (2) längliche Öffnungen (8, 8a) aufweist und geeignet ist, außer seiner axialen Bewegung zur Rotation durch ein Betätigungsorgan angetrieben zu werden, das durch einen Flansch (48) mit einem Nocken (27) gebildet wird, der verschiebbar in einem im beweglichen Organ (2) vorgesehenen Loch (40) angebracht ist, wobei der Flansch (48) durch Schrauben (28, 29), die in am Flansch (48) vorgesehene Schlitze (38, 39), die seine Winkelbewegung ermöglichen, eingreifen, am Körper 1 befestigt ist.

15. Durchflußbegrenzer nach Anspruch 1, dadurch gekennzeichnet, daß die Schrauben (3, 4) zum Einstellen des Laufs des beweglichen Organs (2) mit ihrem Kopf in ein zylindrisches Loch (32c) versenkt sind, das in einem Verschluß (32) vorgesehen ist, der an mindestens einem Ende der im Körper 1 vorgesehenen Aufnahme (1a) befestigt ist, wobei der Kopf der Schraube eine Nut aufweist, in die eine Dichtung (3a, 4a) eingebracht ist, die außerdem die Rotationsbewegung der Schrauben unter Wirkung der Schwingungen bremst.

16. Durchflußbegrenzer nach den Ansprüchen 1 bis 15, dadurch gekennzeichnet, daß die zylindrischen Löcher (32c), die die Schraubenköpfe (3, 4) aufnehmen, geeignet sind, Verschlußmittel (31) aufzunehmen, die mit einer Dichtung (31a) versehen sind, die in eine Nut (32d) der Verschlüsse (32) eingebracht ist.

17. Durchflußbegrenzer nach Anspruch 1, dadurch gekennzeichnet, daß die im Körper (1) vorgesehene zylindrische Aufnahme (1a) an einem seiner Enden von einem Verschluß (32) und am anderen Ende durch eine im Körper (1) angebrachte Wand verschlossen wird.

18. Durchflußbegrenzer nach Anspruch 1, dadurch gekennzeichnet, daß die im Körper (1) vorgesehene zylindrische Aufnahme (1a) an beiden Enden durch gleiche Verschlüsse (32) verschlossen wird, die entweder in die Aufnahme (1c) eingezwängt sind, oder bis zum Anschlag in eine kurze, mit einer Schulter versehenen Aufnahme eingeschoben sind, oder bis zu einem Anschlag eingeschoben und dann verspreizt oder auf den Körper (1) geschraubt sind, wobei die Verschlüsse (32) eine Dichtung (32a) zwischen ihnen und dem Körper (1) enthalten.

19. Durchflußbegrenzer nach Anspruch 1, dadurch gekennzeichnet, daß in die zylindrische Aufnahme (1a) zwei Drosselungsorgane (33) gezwängt sind, deren Öffnung zwei Kegel (7, 8) aufweist, die mit zwei im beweglichen Organ (2) vorgesehenen Kegeln (42, 43) zusammenwirken und so die Durchgangsöffnungen und die Durchflüsse der beiden Kammern (1b und 1c) steuern, wobei das bewegliche Organ (2) an seinen beiden Enden Führungsorgane aufweist, die in in den Verschlüssen (32) vorgesehene Löcher eingreifen.

20. Durchflußbegrenzer nach Anspruch 1, dadurch gekennzeichnet, daß das bewegliche Organ (2), das unter Wirkung des bewegenden Drucks bistabil ist, an seinen beiden Enden gleichermaßen der Wirkung von zwei sehr schwachen Rückstellfedern (22, 23) ausgesetzt ist, die keinen Einfluß auf die Druckzyklen haben und die das bewegliche Organ (2) in eine Mittelposition zurückbringen und so den Durchfluß zu den Öffnungen des Arbeitszylinders sicherstellen, wenn die Vorrichtung nicht in Betrieb und ohne Druck ist, was auf diese Weise den Handbetrieb des Arbeitszylinders erlaubt.
